# FASCICULE DE BREVET EUROPEEN

(11) **EP 2 754 466 B1**
(45) Date de publication et mention de la délivrance du brevet: **23.09.2015**
(21) Numéro de dépôt: 13354046.8
(22) Date de dépôt: 20.12.2013
(51) Int. Cl.: A62B 1/14, A63B 29/02, A62B 35/00

(54) **Appareil de sécurité antichute sur corde avec fonction bloqueur**
Sicherheitssystem zur Fallsicherung mit Blockierfunktion am Seil
Fall-arresting safety apparatus on a rope with blocking function

(30) Priorité: 15.01.2013 FR 1300076
(43) Date de publication de la demande: 16.07.2014
(73) Titulaire: Zedel, 38920 Crolles (FR)
(72) Inventeur: Moine, Julien, F-38660 La Terrasse (FR); Chaumontet, Michael, F-38920 Crolles (FR)
(74) Mandataire: Hecké, Gérard

(56) Documents cités:
- EP-A1- 1 380 320
- EP-A1- 1 525 903
- EP-A2- 2 527 009
- WO-A1-98/02210
- ES-A6- 2 005 895
- US-A- 4 923 037

## Description

### Domaine technique de l'invention

L'invention concerne un appareil de sécurité anti-chute sur corde, comprenant :
- un corps rigide pourvu d'une goulotte de logement de la corde,
- un système de retenue à galet rotatif avec détection de la vitesse de rotation, ledit galet étant monté sur un bras mobile pouvant être déplacé entre une position de blocage de la corde en cas de chute, ou une position de déblocage.

### Etat de la technique

Lors de l'utilisation normale de montée ou de descente, les dispositifs de sécurité antichute connus suivent la progression de la personne le long de la corde sans engendrer de blocage. La personne est libre de se déplacer sans aucune intervention manuelle de déblocage du dispositif antichute. Le blocage sur la corde intervient uniquement en cas de chute.

Un dispositif antichute à galet rotatif est décrit dans les documents EP 1525903 et EP 1380320. Le système de retenue comporte un bras support articulé, et un galet monté à rotation libre sur le bras. Un accouplement centrifuge est agencé à l'intérieur du galet, entre un organe d'entraînement du galet et le bras support de manière à occuper une position débrayée ou une position embrayée en fonction de la vitesse de rotation du galet. La surface périphérique du galet est munie d'une pluralité de picots, dont l'inclinaison est agencée pour engendrer une rotation du galet dans le sens de la descente, et un glissement sur la corde dans le sens de la montée. L'accouplement centrifuge est dans l'état débrayé lors d'une utilisation normale de montée ou de descente. Le blocage intervient automatiquement en cas de chute, suite au passage de l'accouplement centrifuge dans l'état embrayé. Un tel dispositif fonctionne exclusivement en appareil de sécurité antichute.

En autoassurage à la montée, les utilisateurs ont l'habitude d'utiliser en plus un appareil bloqueur fonctionnant en taquet coinceur. Il comporte généralement une came pivotante qui vient coincer la corde sous l'effet du poids. Ce type de bloqueur décrit dans le document FR 2 005 895, sert pour la remontée le long d'une corde.

Pour les travaux en hauteurs, et en spéléologie, il est ainsi nécessaire de disposer deux appareils par utilisateur.

Un appareil antichute connu sous le dénomination STICK RUN, comporte une simple came avec un ressort de rappel pour stopper la chute. Un levier auxiliaire peut être actionné pour ajouter un effort supplémentaire sur la came pour bloquer la corde.

Un autre appareil ROCKER concerne un antichute à came, dont la sensibilité de déclenchement est géré par un ressort de torsion. Une pièce d'actionnement peut être tournée pour ajouter une contrainte supplémentaire au ressort favorisant le blocage.

### Objet de l'invention

Le but de l'invention consiste à réaliser un appareil de sécurité antichute à galet rotatif avec détection de la vitesse, ayant de plus une fonction bloqueur indépendante.

L'appareil de sécurité selon l'invention est caractérisé en ce qu'il comporte un sélecteur de commande d'un cliquet apte à occuper une position inactive de déverrouillage autorisant le galet à tourner dans les deux sens de rotation lors d'un premier mode de fonctionnement en antichute, et une position active de verrouillage unidirectionnel en rotation du galet par rapport audit bras dans le sens de la descente, correspondant à un deuxième mode de fonctionnement de l'appareil en simple bloqueur.

La présence du sélecteur permet à l'utilisateur de choisir le mode de fonctionnement de l'appareil de sécurité sur corde, soit en antichute, soit en bloqueur pour l'autoassurance lors de la montée.

Selon un mode de réalisation préférentiel, le cliquet est monté à pivotement autour d'un axe, et comporte à l'une des extrémités une butée susceptible de s'engager en position de verrouillage dans au moins une encoche du galet. L'encoche est conformée pour autoriser en position de verrouillage du cliquet, la libre rotation du galet dans le sens de la montée.

Selon une caractéristique de l'invention, un ressort de compression agit sur l'autre extrémité du cliquet pour le maintenir de manière stable dans chacune des positions active et inactive.

Le bouton du sélecteur est associé avantageusement à un organe de transmission coopérant avec un coin formant un point dur lorsque le bouton se trouve dans une position intermédiaire.

### Description sommaire des dessins

D'autres avantages et caractéristiques ressortiront plus clairement de la description qui va suivre d'un mode de réalisation de l'invention donné à titre d'exemple non limitatif, et représenté aux dessins annexés, dans lesquels :
- la figure 1 est une vue en perspective d'un appareil de sécurité antichute équipé du sélecteur selon l'invention ;
- les figures 2 et 3 montrent des vues en perspective du système de retenue à galet de la figure 1, respectivement en mode antichute et en mode bloqueur ;
- la figure 4 représente une vue en coupe verticale du dispositif de retenue de la figure 3, avec le sélecteur en position abaissée correspondant au mode bloqueur ;
- la figure 5 représente une vue en coupe verticale du dispositif de retenue de la figure 2, avec le sélecteur en position relevée correspondant au mode antichute ;
- la figure 6 est une vue identique de la figure 4, dans une position intermédiaire du sélecteur ;
- les figures 7 et 8 sont des vues en coupe respectives selon les lignes 7-7 et 8-8 des figures 4 et 5.

### Description d'un mode particulier de réalisation

En référence aux figures 1 à 3, un appareil anti-chute 10 est utilisé pour la sécurité d'une personne se déplaçant le long d'une corde 11 fixe d'assurance. L'appareil anti-chute 10 est relié au harnais, et suit la progression de la personne sans engendrer de blocage lors de l'utilisation normale de montée ou de descente. La personne est alors libre de se déplacer sans aucune intervention manuelle de déblocage de l'appareil anti-chute 10.

L'appareil anti-chute 10 comporte un corps 12 rigide, de préférence métallique, ayant d'un côté, une goulotte 13 rectiligne de section en U pour le passage de la corde 11, et de l'autre côté, un étrier 14 pour le montage d'un système de retenue 15 à galet 16 rotatif.

Le système de retenue 15 à galet 16 bloqueur est apte à occuper soit une position active de blocage en cas de chute, soit une position inactive de déblocage autorisant la progression de la personne le long de la corde 11 dans le sens de la montée ou dans le sens opposé lors d'une descente contrôlée. Le galet 16 en forme de roue cylindrique, est porté par un dispositif support à double bras 17 pivotant articulé autour d'un premier axe 18 du corps 12. La surface périphérique du galet 16 est munie de picots inclinés. Un ressort de torsion (non représenté) est enfilé sur le premier axe 18 pour solliciter le galet 16 au contact de la corde 11 à l'intérieur de la goulotte 13. Le galet 16 est monté à rotation libre sur un deuxième axe 19 des bras 17 supports, et l'intérieur du galet 16 renferme un accouplement centrifuge (non représenté) destiné à occuper une position débrayée ou une position embrayé en fonction de la vitesse ou de l'accélération du galet 16 bloqueur.

Lors de l'utilisation normale de montée ou de descente, l'accouplement centrifuge se trouve en position débrayée, et le galet 16 suit la progression de la personne sans intervention manuelle de déblocage du système de retenue 15. En cas de chute, le blocage intervient automatiquement après passage de l'accouplement centrifuge vers la position embrayée, entraînant le pivotement des bras support 17 avec une forte pression du galet 16 contre la corde 11. Cette dernière est pressée contre le fond de la goulotte 13 de manière à stopper la chute. Le fonctionnement d'un tel système de retenue à détection de la vitesse au moyen d'un accouplement centrifuge, est décrit à titre d'exemples dans les documents EP 1525903 et EP 1380320.

Le corps 12 comporte de plus un balancier 20 en forme de U renversé monté à basculement autour d'un troisième axe 21 en enfourchant l'étrier 14. Le balancier 20 est destiné à être relié au baudrier de l'utilisateur, soit directement par une longe de liaison, soit par l'intermédiaire d'un amortisseur de choc.

Pour l'installation de la corde 11 dans la goulotte 13, il suffit d'écarter au maximum le système de retenue 15 à galet 16 hors de la goulotte 13 en faisant pivoter l'ensemble bras 17 et galet 16 dans le sens inverse des aiguilles d'une montre, et à l'encontre de la force de rappel du ressort de torsion. Une paire de taquets 22 articulés aux bras 17 permet d'effectuer cette manoeuvre.

L'appareil antichute 10 à galet est équipé selon l'invention d'un sélecteur 23 permettant de choisir deux modes de fonctionnement, soit la fonction antichute à détection de vitesse décrite précédemment, soit une fonction bloqueur. Le sélecteur 23 est formé par un bouton faisant saillie d'une ouverture 24 rectangulaire ménagée dans l'un des bras 17, ledit sélecteur pouvant être déplacé en translation entre deux positions stables, l'une relevée (figure 2) correspondant au mode antichute, et l'autre abaissée (figure 3) relative au mode bloqueur.

En référence aux figures 4 à 8, le sélecteur 23 est doté d'un organe de transmission 25 destiné à coopérer avec un cliquet 26, lequel est monté à pivotement limité autour d'un quatrième axe 27 entre deux positions angulaires stables. La périphérie du galet 16 est pourvue d'une pluralité d'encoches 28 échelonnées à intervalles angulaires réguliers sur les deux chants annulaires opposés. Le cliquet 26 comporte à l'une des extrémités, une butée 30 en forme de U renversé, et apte à s'engager dans deux encoches 28 opposées du galet 16 pour bloquer la rotation de ce dernier dans le sens de la descente. Du fait du montage du galet 16 sur les bras 17 pivotants, on bloque la rotation du galet 16 par rapport aux bras 17.

Les encoches 28, par exemple au nombre de six de chaque côté, sont conformées pour autoriser la libre rotation du galet 16 dans le sens de la montée. Un ressort 29 de compression agit en permanence sur l'autre extrémité du cliquet 26.

La réaction du ressort 29 sur le cliquet 26 permet de ne pas être hyperstatique lors du passage en mode bloqueur (figure 4), alors que la butée 30 en U du cliquet 26 n'est pas en face des encoches 28 du galet 16. Le cliquet 26 est alors en appui sur l'extérieur du galet 16, jusqu'à ce que le galet 16 tourne suffisamment permettant à la butée 30 du cliquet 26 de tomber dans les encoches 28.

Le fonctionnement de l'appareil de sécurité 10 antichute avec fonction bloqueur, est le suivant :
Les figures 4 et 7 montrent l'appareil en mode bloqueur. Le bouton du sélecteur 23 est en position abaissée, et le cliquet 26 se trouve en position active d'engagement de la butée 30 dans deux encoches 28 du galet 16. La rotation de ce dernier par rapport aux bras 17, est alors inhibée dans le sens de la descente, mais autorisée dans le sens de la montée. Cette position active du cliquet 26 est stable en mode bloqueur, grâce à la pression exercée par le ressort 29 de compression, et à l'appui de l'organe de transmission 25 et du cliquet 26 sur deux faces inclinées d'un coin 31 formant un point dur fixe situé sur le bras 17 avant.

Lors du déplacement du bouton du sélecteur 23 vers la position relevée pour le passage en mode antichute, l'organe de transmission 25 franchit le coin 31 du point dur en faisant légèrement pivoter le bouton du sélecteur 23 dans la position intermédiaire de la figure 6. Le cliquet 26 pivote dans le sens inverse des aiguilles d'une montre, et dégage la butée 30 des encoches 28.

Dans la position relevée du bouton, l'appareil est en mode antichute (figures 5 et 8). La butée 30 du cliquet 26 se trouve en position inactive de déblocage du galet 16, lequel peut tourner librement dans les deux sens de rotation, d'une part lors de la montée, et d'autre part lors de la descente si l'accouplement centrifuge est dans l'état débrayé. La position inactive du cliquet 26 est également stable après franchissement du point dur, et l'organe de transmission 25 se trouve coincé entre le coin 31 et le cliquet 26. Le ressort 29 participe au maintien du cliquet 26 dans cette position.

La présence du sélecteur 23 permet à l'utilisateur de choisir le mode de fonctionnement de l'appareil de sécurité sur corde, soit en antichute, soit en bloqueur pour l'autoassurance lors de la montée. Dans la fonction antichute, l'autre fonction bloqueur est désactivée. Inversement, dans la fonction bloqueur, l'autre fonction antichute est désactivée.

## Revendications

1. Appareil de sécurité (10) anti-chute sur corde, comprenant :
- un corps (11) rigide pourvu d'une goulotte (13) de logement de la corde (11),
- un système de retenue (15) à galet (16) rotatif avec détection de la vitesse de rotation, ledit galet étant monté sur un bras (17) mobile pouvant être déplacé entre une position de blocage de la corde en cas de chute, ou une position de déblocage,
**caractérisé en ce qu'**il comporte un sélecteur (23) de commande d'un cliquet (26) apte à occuper une position inactive de déverrouillage autorisant le galet (16) à tourner dans les deux sens de rotation lors d'un premier mode de fonctionnement en antichute, et une position active de verrouillage unidirectionnel en rotation du galet (16) par rapport audit bras (17) dans le sens de la descente, correspondant à un deuxième mode de fonctionnement de l'appareil en simple bloqueur.

2. Appareil de sécurité selon la revendication 1, **caractérisé en ce que** le cliquet (26) est monté à pivotement autour d'un axe (27) solidaire dudit bras (17), et comporte à l'une des extrémités une butée (30) susceptible de s'engager en position de verrouillage dans au moins une encoche (28) du galet (16).

3. Appareil de sécurité selon la revendication 2, **caractérisé en ce qu'**un ressort (29) de compression agit sur l'autre extrémité du cliquet (26) pour le maintenir de manière stable dans chacune des positions active et inactive.

4. Appareil de sécurité selon la revendication 2 ou 3, **caractérisé en ce que** le sélecteur (23) comporte un bouton faisant saillie d'une ouverture (24) ménagée dans l'un des bras (17), ledit bouton pouvant être déplacé en translation entre deux positions correspondant respectivement au mode antichute, et au mode bloqueur.

5. Appareil de sécurité selon la revendication 4, **caractérisé en ce que** le bouton du sélecteur (23) est associé à un organe de transmission (25) coopérant avec un coin (31) formant un point dur lorsque le bouton se trouve dans une position intermédiaire.

6. Appareil de sécurité selon la revendication 2, **caractérisé en ce que** chaque encoche (28) est conformée pour autoriser en position de verrouillage du cliquet (26), la libre rotation du galet (16) dans le sens de la montée.

## Patentansprüche

1. Gerät zur Fallschutzsicherung (10) am Seil, das umfasst:
- einen starren Körper (11), der mit einer Hohlkehle (13) zur Unterbringung des Seils (11) versehen ist,
- ein Rückhaltesystem (15) mit einer drehbaren Rolle (16), bei dem die Drehgeschwindigkeit erfasst wird, welche Rolle an einen beweglichen Arm (17) montiert ist, der zwischen einer Blockierungsposition des Seils im Falle eines Sturzes und einer Freigabeposition hin und her bewegt werden kann,
**dadurch gekennzeichnet, dass** es einen Wahlschalter (23) zur Steuerung einer Sperrraste (26) umfasst, die geeignet ist, eine inaktive Freigabestellung einzunehmen, in der die Rolle (16) in einem ersten Sturzsicherungs-Betriebsmodus in beide Drehrichtungen drehen kann, und eine aktive, unidirektionale Verriegelungsstellung, in der die Rolle (16) bezüglich dem Arm (17) nur nach unten drehen kann, die einem zweiten Betriebsmodus des Geräts als einfaches Blockierungsinstrument entspricht.

2. Sicherungsgerät nach Anspruch 1, **dadurch gekennzeichnet, dass** die Sperrraste (26) schwenkbar um eine Achse (27) montiert ist, die fest mit dem Arm (17) verbunden ist, und an einem der Enden einen Anschlag (30) aufweist, der geeignet ist, in Verriegelungsstellung in mindestens eine Aussparung (28) der Rolle (16) einzugreifen.

3. Sicherungsgerät nach Anspruch 2, **dadurch gekennzeichnet, dass** eine Kompressionsfeder (29) auf das andere Ende der Sperrraste (26) wirkt, um diese stabil in einer ihrer beiden Positionen, der aktiven oder inaktiven, zu halten.

4. Sicherheitsgerät nach Anspruch 2 oder 3, **dadurch gekennzeichnet, dass** der Wahlschalter (23) einen Knopf umfasst, der aus einer Öffnung (24) heraussteht, die in einem der Arme (17) vorgesehen ist, welcher Knopf zwischen zwei Stellungen hin und her bewegt werden kann, die jeweils dem Fallsicherungs- bzw. dem Blockierungsmodus entsprechen.

5. Sicherungsgerät nach Anspruch 4, **dadurch gekennzeichnet, dass** der Knopf des Wahlschalters (23) an ein Übertragungselement (25) gekoppelt ist, das mit einem Keil (31) zusammenwirkt, der einen Widerstand bildet, wenn sich der Knopf in einer Zwischenstellung befindet.

6. Sicherungsgerät nach Anspruch 2, **dadurch gekennzeichnet, dass** jede Aussparung (28) so ausgebildet ist, dass sie in Verriegelungsstellung der Sperrraste (26) eine freie Drehung der Rolle (16) nach oben zulässt.

## Claims

1. A fall arrest safety apparatus (10) on a rope, comprising:
- a rigid body (12) provided with a trunking (13) for housing the rope (11),
- a securing system (15) with a rotary roller (16) with detection of the speed of rotation, said roller being fitted on a mobile arm (17) able to be moved between a blocking position of the rope in the event of a fall and a released position,
**characterized in that** it comprises a control selector (23) of a ratchet (26) able to occupy an inactive releasing position enabling the roller (16) to rotate in both directions of rotation in a first fall arrest operating mode, and an active position with unidirectional blocking of the roller (16) in rotation with respect to said arm (17) in the descending direction, corresponding to a second operating mode of the apparatus as a simple ascender.

2. The safety apparatus according to claim 1, **characterized in that** the ratchet (26) is mounted swivelling around a pivot-pin (27) integral to said arm (17) and comprises a stop (30), at one of its ends, designed to engage in at least one notch (28) of the roller (16) in the blocking position.

3. The safety apparatus according to claim 2, **characterized in that** a compression spring (29) acts on the other end of the ratchet (26) to secure it in stable manner in each of the active and inactive positions.

4. The safety apparatus according to claim 2 or 3, **characterized in that** the selector (23) comprises a button salient from an opening (24) arranged in one of the arms (17), said button being able to be moved in translation between two positions respectively corresponding to fall arrest mode and to ascender mode.

5. The safety apparatus according to claim 4, **characterized in that** the button of the selector (23) is associated with transmission means (25) collaborating with a wedge (31) forming a hang-up point when the button is in an intermediate position.

6. The safety apparatus according to claim 2, **characterized in that** each notch (28) is shaped to enable free rotation of the roller (16) in the ascending direction in the blocked position of the ratchet (26).
